# EUROPÄISCHE PATENTSCHRIFT

(11) **EP 2 470 771 B1**
(45) Veröffentlichungstag und Bekanntmachung des Hinweises auf die Patenterteilung: **11.09.2013**
(21) Anmeldenummer: 10734739.5
(22) Anmeldetag: 19.07.2010
(51) Int. Cl.: F02M 61/12, F02M 61/18, F02M 61/10

(54) **KRAFTSTOFFEINSPRITZVENTIL**
FUEL INJECTION VALVE
INJECTEUR DE CARBURANT

(30) Priorität: 17.09.2009 DE 102009029542; 28.08.2009 DE 102009028960
(43) Veröffentlichungstag der Anmeldung: 04.07.2012
(73) Patentinhaber: Robert Bosch GmbH, 70442 Stuttgart (DE)
(72) Erfinder: LEUKART, Michael, 70563 Stuttgart (DE); GROTHE, Katja, 70469 Stuttgart (DE); CHRIST, Wilhelm, 71634 Ludwigsburg (DE); SUENDERHAUF, Gerhard, 75242 Steinegg (DE)
(86) Internationale Anmeldenummer: PCT/EP2010/060415
(87) Internationale Veröffentlichungsnummer: WO 2011/023467

(56) Entgegenhaltungen:
- EP-A1- 0 460 326
- WO-A1-2004/104408
- DE-A1- 10 111 035
- DE-U1-202006 007 883
- US-A- 2 822 789

## Beschreibung

Die Erfindung betrifft ein Kraftstoffeinspritzventil zum Einspritzen von Kraftstoff in einen Brennraum einer Brennkraftmaschine mit den Merkmale des Oberbegriffes des Anspruchs 1.

### Stand der Technik

Aus der Offenlegungsschrift DE 10 2006 012 242 A1 geht ein Kraftstoffeinspritzventil für eine Brennkraftmaschine hervor, das einen Ventilkörper besitzt, in dem ein mit Kraftstoff unter hohem Druck befüllbarer Druckraum ausgebildet ist, von dem wenigstens eine Einspritzöffnung ausgeht. Im Druckraum ist eine längsverschiebbare Ventilnadel angeordnet, die mit einer Dichtfläche mit einem im Druckraum ausgebildeten konischen Ventilsitz zum Öffnen und Schließen der wenigstens einen Einspritzöffnung zusammenwirkt. Damit genügend Kraftstoff zwischen der Dichtfläche der Ventilnadel und dem Ventilsitz hindurch zu den Einspritzöffnungen fließt, um eine entsprechende Einspritzrate zu erreichen, muss die Ventilnadel einen gewissen Mindesthub durchfahren. Denn erst muss der Bereich überwunden werden, in dem der Spalt zwischen der Dichtfläche und dem Ventilsitz drosselt und der an den Einspritzöffnungen anliegende Einspritzdruck gemindert ist. Mit einem großen Mindesthub, um den vollen Einspritzdruck zu erreichen, lassen sich jedoch keine rasch aufeinander folgenden Einspritzungen realisieren. In der vorstehend genannten Offenlegungsschrift wird daher ein konisch ausgebildete Ventilsitz mit einem Öffnungswinkel zwischen 75° und 100° vorgeschlagen. Gegenüber Kraftstoffeinspritzventilen, die einen konischen Ventilsitz mit einem üblichen Öffnungswinkel von etwa 60° besitzen, weist das vorgeschlagene Kraftstoffeinspritzventil den Vorteil auf, dass zur Überwindung des Sitzdrosselungsbereiches ein geringerer Hub der Ventilnadel erforderlich ist, so dass rasch aufeinander folgende Einspritzungen mit einem hohen Einspritzdruck möglich sind. Zudem soll der größere Öffnungswinkel des Ventilsitzes strömungsbedingte störende Kräfte auf die Ventilnadel mindern, die eine Desachsierung der Ventilnadel zur Folge haben können.

Aus DE 20 2006 007 883 41 ist ein Kraftstoffeinspritzventil bekannt mit einem Sitznahen Führungsbereich für die Nadel und mit einer Sacklochdüse.

Angesichts stetig steigender Einspritzdrücke stehen heute Festigkeitsaspekte, insbesondere im Bereich des Ventilsitzes, bei der Entwicklung moderner Kraftstoffeinspritzventile im Vordergrund. Wobei die gewählte Sitzgeometrie großen Einfluss auf die Funktion des Kraftstoffinjektors besitzt.

Die Aufgabe der vorliegenden Erfindung besteht daher darin, einen Kraftstoffinjektor bereitzustellen, der insbesondere im Bereich des Ventilsitzes eine hohe Festigkeit aufweist.

Die Aufgabe wird gelöst durch ein Kraftstoffeinspritzventil mit den Merkmalen des Anspruchs 1. Vorteilhafte Weiterbildungen der Erfindung werden in den direkt oder indirekt auf Anspruch 1 rückbezogenen Unteransprüchen angegeben.

### Offenbarung der Erfindung

Das zur Lösung der Aufgabe vorgeschlagene Kraftstoffeinspritzventil weist eine Düsennadel auf, die in einer zentralen Bohrung eines Düsenkörpers zur Freigabe oder zum Verschließen wenigstens einer Einspritzöffnung hubbeweglich geführt ist, wobei die Düsennadel über einen an ihrem brennraumseitigen Ende ausgebildeten, umlaufenden Dichtbereich mit einem am brennraumseitigen Ende des Düsenkörpers ausgebildeten, konisch verlaufenden Dichtsitz zusammenwirkt. Erfindungsgemäß besitzt der konisch verlaufende Dichtsitz einen Öffnungswinkel α₁ zwischen 40° und 50°. Der Vorteil einer solchen Sitzgeometrie besteht darin, dass aufgrund des kleineren Öffnungswinkels, der weit unter den üblichen 60° liegt, deutliche Spannungsminderungen im Bereich des Dichtsitzes am brennraumseitigen Ende des Düsenkörpers erzielt werden können. Aufgrund der erzielten Spannungsminderung bzw. der geringeren Belastung kann beispielsweise der Einspritzdruck um entsprechende Werte erhöht werden. Alternativ oder ergänzend kann auch der Düsenkörper im Bereich der Einspritzöffnungen eine geringere Wandstärke besitzen, so dass die Einspritzöffnungen eine geringere Länge aufweisen, was sich wiederum günstig auf die Verkokungsempfindlichkeit auswirkt. Eine größere Festigkeit bzw. Robustheit des Dichtsitzbereiches ist zwar auch durch Vornahme anderer festigkeitssteigernder Maßnahmen erreichbar, wie beispielsweise durch eine höhere Werkstoffqualität, größere Wandstärken oder Versteifungen, diese Maßnahmen sind jedoch meist kostenintensiver und in der Regel nicht ohne Einfluss auf die Funktion des Kraftstoffinjektors.

Da die Gefahr einer Desachsierung der Düsennadel besteht, ist darüber hinaus vorgesehen, in der zentralen Bohrung einen sitznahen Führungsbereich zur Führung der Düsennadel auszubilden. Als "sitznah" wird vorliegend ein Führungsbereich bezeichnet, der innerhalb eines Bereiches der zentralen Bohrung ausgebildet ist, dessen Länge maximal 40 % der Gesamtlänge des Düsenkörpers ausgehend vom brennraumseitigen Ende des Düsenkörpers beträgt. Durch eine sitznahe Führung kann einer Desachsierung bzw. Schiefstellung der Düsennadel entgegen gewirkt werden. Somit ist eine gute Strahlsymmetrie und damit eine gleichmäßige Verteilung des eingespritzten Kraftstoffes im Brennraum der Brennkraftmaschine gewährleistet, was insbesondere bei Sitzlochdüsen aufgrund der möglichen Desachsierung der Düsennadel sonst nicht gewährleistet ist. Die zentrale Bohrung weist dazu einen Bereich mit reduziertem Durchmesser zur Ausbildung des sitznahen Führungsbereichs auf.

Die vorgeschlagene Sitzgeometrie bedingt einen größeren Düsennadelhub zur Sitzentdrosselung. Demnach finden bei dem vorgeschlagenen Kraftstoffeinspritzventil bevorzugt schnellschaltende Ventile Einsatz. Diese ermöglichen, dass der Hubbereich oberhalb der Sitzdrosselung schneller erreicht wird, so dass in kurzer Zeit der volle Einspritzdruck an den Einspritzöffnungen anliegt. Um die Schnelligkeit der Düsennadel zu erhöhen, kann beispielsweise ein großes Verhältnis von Ablauf- und Zulaufdrossel gewählt werden. Somit werden größere Nadelhübe durch eine "schnelle" Nadel kompensiert. Andererseits können durch eine gezielte Ausnutzung des Nadeldrosselbereiches und einer reduzierten Nadelkraft bei kleinen Nadelhüben kleine und kleinste Einspritzmengen genauer zugemessen werden. Denn gegenüber Kraftstoffeinspritzventilen mit einem 60°-Öffnungswinkel des Ventilsitzes besitzt ein erfindungsgemäßes Kraftstoffeinspritzventil bei kleinen Nadelhüben eine geringere Nadelkraft. Eine solche führt ferner dazu, dass bei Einsatz eines Servoventils zur Düsenadelsteuerung der Steuerraum schneller entlastet wird, wodurch die Düsennadel wiederum eine Beschleunigung erfährt.

Die wenigstens eine Einspritzöffnung mündet im Bereich des Dichtsitzes in die zentrale Bohrung des Düsenkörpers. Dementsprechend weist das Kraftstoffeinspritzventil eine sogenannte Sitzlochdüse auf. Sitzlochdüsen besitzen gegenüber Sacklochdüsen, bei denen die Einspritzöffnungen unterhalb des Dichtsitzes in ein Sackloch münden, unter anderem den Vorteil, dass das Schadvolumen um bis zu 50 % reduziert werden kann. Aufgrund des geringeren Schadvolumens werden auch die HC-Emissionen deutlich reduziert. Da auch die Anforderungen hinsichtlich der Emissionswerte stetig steigen, kann eine weitere Aufgabe der vorliegenden Erfindung in der Reduzierung solcher gesehen werden. Insoweit erweist sich die vorgeschlagene Sitzgeometrie eines erfindungsgemäßen Kraftstoffeinspritzventils in Verbindung mit der Ausbildung als Sitzlochdüse als besonders vorteilhaft. Aufgrund der im Sitzbereich ausgebildeten Einspritzöffnungen besitzt eine Sitzlochdüse gegenüber einer Sacklochdüse zwar regelmäßig eine geringere Festigkeit, diese wird jedoch dadurch kompensiert, dass Spannungen aufgrund des vorgeschlagenen kleineren Öffnungswinkels des Dichtsitzes deutlich gemindert werden können.

Vorzugsweise ist der sitznahe Führungsbereich unmittelbar anschließend an den Dichtsitz ausgebildet. Zum einen kann dadurch eine optimale Führung der Düsennadel erreicht werden, zum anderen wird die Herstellung des Führungsbereiches innerhalb der zentralen Bohrung vereinfacht. Die zentrale Bohrung weist zur Ausbildung des Führungsbereiches einen reduzierten Durchmesser auf, so dass sich lediglich an einer Seite des Führungsbereiches, das heißt an der sitzfernen Seite, ein Bereich der zentralen Bohrung mit einem größeren Durchmesser anschließt, so dass dieser durch Freilegen einfach hergestellt werden kann.

Bevorzugt besitzt der an der Düsennadel ausgebildete umlaufende Dichtbereich zumindest einen konusförmigen Teilbereich. Der Konuswinkel α₂ dieses Teilbereiches ist vorzugsweise zumindest geringfügig größer als der Öffnungswinkel α₁ des Dichtsitzes gewählt. Die Düsennadel liegt somit im Wesentlichen mit einer linienförmigen Dichtkontur am Dichtsitz an. Zur Ausbildung einer Dichtkante kann der umlaufende Dichtbereich auch aus zwei konusförmigen Teilbereichen mit unterschiedlichen Konuswinkeln zusammengesetzt sein.

Gemäß einer bevorzugten Ausführungsform besitzt der an der Düsennadel ausgebildete umlaufende Dichtbereich eine Druckstufe mit hydraulischen Wirkflächen, die in axialer und/oder radialer Richtung mit Kraftstoffdruck beaufschlagbar sind. Eine solche Druckstufe kann beispielsweise auch die Form einer umlaufenden Nut aufweisen. Ein hieran anliegender, in radialer Richtung wirksamer hydraulischer Druck kann ebenfalls zur Führung der Düsennadel beitragen und somit die Gefahr einer Desachsierung verhindern.

Aufgrund der vorstehend genannten Eigenschaften eignet sich ein erfindungsgemäßes Kraftstoffeinspritzventil insbesondere für moderne Brennverfahren mit einem hohen Anteil an vorgemischter Verbrennung im Teillastbereich, welche deutlich erhöhte HC-Emissionen erzeugen. Die üblicherweise gewählten Düsenkonstruktionen tragen zu den erhöhten Werten bei. Denn die Einspritzdüse ist üblicherweise als Sacklochdüse mit einem Sitzkegelwinkel von etwa 60° ausgebildet. Die vorliegend vorgeschlagene Düsenkonstruktion vermag dagegen die HC-Emissionen deutlich zu verringern, eine gute Spraysymmetrie zu gewährleisten und eine Festigkeit des Düsenbereiches zu erzielen, die hohe Einspritzdrücke ermöglicht. Des Weiteren sind ballistische Kraftstoffeinspritzventile ohne Hubanschlag weit verbreitet. Auch ein erfindungsgemäßes Kraftstoffeinspritzventil kann derart ausgestaltet sein.

Die Erfindung wird nachfolgend anhand der Figuren näher erläutert. Diese zeigen:
Fig. 1 schematische Teilschnitte im Bereich des Dichtsitzes, die eine erfindungsgemäße 45°-Düse einer bekannten 60°-Düse gegenüberstellen und
Fig. 2 schematische Teilschnitte, die eine Sitzlochdüse einer Sacklochdüse gegenüberstellen.

Der Gegenüberstellung der Fig. 1 ist auf der linken Seite eine erfindungsgemäße und auf der rechten Seite eine bekannte Düsenkonstruktion zu entnehmen. Beide Düsenkonstruktionen umfassen eine Düsennadel 1, die in einer zentralen Bohrung 2 eines Düsenkörpers 3 hubbeweglich geführt ist. Die erfindungsgemäße Düsenkonstruktion weist hierzu einen sitznahen Führungsbereich 7 mit reduziertem Durchmesser auf. Über die Hubbewegung der Düsennadel 1 wird wenigstens eine Einspritzöffnung 4 freigegeben oder verschlossen. Beide Düsen sind als Sitzlochdüsen konstruiert, das heißt, dass die wenigstens eine Einspritzöffnung 4 jeweils im Bereich eines innerhalb der zentralen Bohrung 2 ausgebildeten Dichtsitzes 6 in die zentrale Bohrung 2 münden. Der Dichtsitz 6 weist jeweils einen konischen Verlauf auf, der im Wesentlichen mit einem konisch verlaufenden Teilbereich 8 der Düsennadel 1 korrespondiert und einen Dichtbereich 5 bildet. An den konischen Teilbereich 8 der Düsennadel 1 schließt sich ein zylinderförmiger Teilbereich und hiernach wieder ein konischer Teilbereich an, so dass an der Düsennadel 1 eine Druckstufe 9 und zwischen Düsennadel 1 und Dichtsitz 6 ein Ringraum als Druckkammer ausgebildet wird, der im Betrieb des Einspritzventils mit unter hohem Druck stehendem Kraftstoff befüllt ist. Die Druckkammer steht in Verbindung mit einem zwischen der Düsennadel 1 und der zentralen Bohrung 2 ausgebildeten Ringspalt, der ebenfalls als Druckraum dient. Brennraumseitig (in der Fig. 1 unten) läuft die zentrale Bohrung 2 jeweils in ein Sackloch 10 aus. Unterschiede bestehen im Wesentlichen nur im Hinblick auf den gewählten Öffnungswinkel α₁ des konisch verlaufenden Dichtsitzes 6, der in der linken Darstellung 45° und in der rechten Darstellung 60° beträgt, sowie dem Konuswinkel α₂ des konischen Teilbereiches 8 der Düsennadel 1, der jeweils entsprechend ausgebildet ist.

Fig. 2 zeigt eine Sitzlochdüse (linke Seite) und eine Sacklochdüse (rechte Seite) in einer Gegenüberstellung. Bei der Sitzlochdüse mündet die wenigstens eine Einspritzöffnung 4 im Bereich des Dichtsitzes 6 in die zentrale Bohrung 2 des Düsenkörpers, während bei der Sacklochdüse die wenigstens eine Einspritzöffnung 4 in das Sackloch 10 mündet. Auch bei der Sitzlochdüse verbleibt beim Einspritzen von Kraftstoff in den Brennraum einer Brennkraftmaschine ein Schadvolumen im Sackloch 10. Wie den Darstellungen der Fig. 2 zu entnehmen ist, wird dieses jedoch deutlich, das heißt um etwa 50 %, reduziert. Die HC-Emissionen können bei Verwendung einer Sitzlochdüse demnach ebenfalls deutlich gesenkt werden, was sich als ein weiterer Vorteil darstellt.

## Patentansprüche

1. Kraftstoffeinspritzventil zum Einspritzen von Kraftstoff in einen Brennraum einer Brennkraftmaschine mit einer Düsennadel (1), die in einer zentralen Bohrung (2) eines Düsenkörpers (3) zur Freigabe oder zum Verschließen wenigstens einer Einspritzöffnung (4) hubbeweglich geführt ist, wobei die Düsennadel (1) über einen an ihrem brennraumseitigen Ende ausgebildeten, umlaufenden Dichtbereich (5) mit einem am brennraumseitigen Ende des Düsenkörpers (3) ausgebildeten, konisch verlaufenden Dichtsitz (6) zusammenwirkt,
**dadurch gekennzeichnet, dass** der konisch verlaufende Dichtsitz (6) einen Öffnungswinkel (α₁) zwischen 40° und 50° besitzt, die wenigstens eine Einspritzöffnung (4) im Bereich des Dichtsitzes (6) in die zentrale Bohrung (2) mündet und die zentrale Bohrung (2) einen sitznahen Führungsbereich (7) mit reduziertem Durchmesser zur Führung der Düsennadel (1) aufweist, wobei der Führungsbereich (7) innerhalb eines Bereiches der zentralen Bohrung (2) ausgebildet ist, dessen Länge maximal 40 % der Gesamtlänge des Düsenkörpers (3) ausgehend vom brennraumseitigen Ende des Düsenkörpers (3) beträgt.

2. Kraftstoffeinspritzventil nach Anspruch 1, **dadurch gekennzeichnet, dass** der sitznahe Führungsbereich (7) unmittelbar anschließend an den Dichtsitz (6) ausgebildet ist.

3. Kraftstoffeinspritzventil nach einem der vorhergehenden Ansprüche, **dadurch gekennzeichnet, dass** der an der Düsennadel (1) ausgebildete umlaufende Dichtbereich (5) zumindest einen konusförmigen Teilbereich (8) besitzt, wobei vorzugsweise der Konuswinkel (α₂) des Teilbereiches (8) zumindest geringfügig größer als der Öffnungswinkel (α₁) des Dichtsitzes (6) gewählt ist.

4. Kraftstoffeinspritzventil nach einem der vorhergehenden Ansprüche, **dadurch gekennzeichnet, dass** der an der Düsennadel (1) ausgebildete umlaufende Dichtbereich (5) eine Druckstufe (9) mit hydraulischen Wirkflächen besitzt, die in axialer und/oder radialer Richtung mit Kraftstoffdruck beaufschlagbar sind.

## Claims

1. Fuel injection valve for injecting fuel into a combustion chamber of an internal combustion engine, having a nozzle needle (1) which is guided, such that it can perform a stroke motion, in a central bore (2) of a nozzle body (3) in order to open or close at least one injection opening (4), wherein the nozzle needle (1) interacts, by means of an encircling sealing region (5) formed on the combustion-chamber end thereof, with a conically extending sealing seat (6), which is formed on the combustion-chamber end of the nozzle body (3), **characterized in that** the conically extending sealing seat (6) has an opening angle (α₁) of between 40° and 50° the at least one injection opening (4) opens into the central bore (2) in the region of the sealing seat (6), and the central bore (2) has a guiding region (7) of reduced diameter, close to the seat, for guiding the nozzle needle (1), wherein the guiding region (7) is formed within a region of the central bore (2), the length of which is no more than 40% of the total length of the nozzle body (3), starting from the combustion-chamber end of the nozzle body (3).

2. Fuel injection valve according to Claim 1, **characterized in that** the guiding region (7) close to the seat is formed immediately adjacent to the sealing seat (6).

3. Fuel injection valve according to one of the preceding claims, **characterized in that** the encircling sealing region (5) formed on the nozzle needle (1) has at least one conical partial region (8), wherein the cone angle (α₂) of the partial region (8) is preferably at least slightly larger than the opening angle (α₁) of the sealing seat (6).

4. The fuel injection valve according to one of the preceding claims, **characterized in that** the encircling sealing region (5) formed on the nozzle needle (1) has a pressure step (9) with hydraulic effective surfaces which can be subjected to fuel pressure in an axial and/or a radial direction.

## Revendications

1. Soupape d'injection de carburant pour l'injection de carburant dans une chambre de combustion d'un moteur à combustion interne, comprenant une aiguille de buse (1) qui est guidée de manière déplaçable en va-et-vient dans un alésage central (2) d'un corps de buse (3) pour ouvrir ou fermer au moins une ouverture d'injection (4), l'aiguille de buse (1) coopérant, par le biais d'une région d'étanchéité (5) périphérique réalisée sur son extrémité du côté de la chambre de combustion, avec un siège d'étanchéité (6) s'étendant sous forme conique, réalisé à l'extrémité du côté de la chambre de combustion du corps de buse (3), **caractérisée en ce que** le siège d'étanchéité (6) s'étendant sous forme conique possède un angle d'ouverture (α₁) compris entre 40° et 50°, l'au moins une ouverture d'injection (4) dans la région du siège d'étanchéité (6) débouche dans l'alésage central (2) et l'alésage central (2) présente une région de guidage (7) proche du siège avec un diamètre réduit pour guider l'aiguille de buse (1), la région de guidage (7) étant réalisée dans une région de l'alésage central (2) dont la longueur vaut au maximum 40% de la longueur totale du corps de buse (3) à partir de l'extrémité du côté de la chambre de combustion du corps de buse (3).

2. Soupape d'injection de carburant selon la revendication 1, **caractérisée en ce que** la région de guidage (7) proche du siège est réalisée de manière à se raccorder directement au siège d'étanchéité (6).

3. Soupape d'injection de carburant selon l'une quelconque des revendications précédentes, **caractérisée en ce que** la région d'étanchéité (5) périphérique réalisée sur l'aiguille de buse (1) possède au moins une région partielle (8) de forme conique, de préférence l'angle de conicité (α₂) de la région partielle (8) étant choisi de manière à être au moins légèrement plus grand que l'angle d'ouverture (α₁) du siège d'étanchéité (6).

4. Soupape d'injection de carburant selon l'une quelconque des revendications précédentes, **caractérisée en ce que** la région d'étanchéité (5) périphérique réalisée sur l'aiguille de buse (1) possède un étage de pression (9) avec des surfaces actives hydrauliques, qui peuvent être sollicitées dans la direction axiale et/ou radiale par une pression de carburant.
